# EUROPÄISCHE PATENTSCHRIFT

(11) **EP 3 920 666 B1**
(45) Veröffentlichungstag und Bekanntmachung des Hinweises auf die Patenterteilung: **29.04.2026**
(21) Anmeldenummer: 21171546.1
(22) Anmeldetag: 30.04.2021
(51) Int. Cl.: H05B 47/10

(54) **SYSTEM UND VERFAHREN MIT KÖRPERSCHALL-SIGNALÜBERTRAGUNG**
SYSTEM AND METHOD WITH STRUCTURE-BOUND SIGNAL TRANSMISSION
SYSTÈMES ET MÉTHODES AVEC TRANSMISSION DU SIGNAL DE BRUIT DE STRUCTURE

(30) Priorität: 04.06.2020 DE 102020114825
(43) Veröffentlichungstag der Anmeldung: 08.12.2021
(73) Patentinhaber: Zumtobel Lighting GmbH, 6850 Dornbirn (AT)
(72) Erfinder: Block, Steffen, 6850 Dornbirn (AT); Lorenz, Stefan, 6850 Dornbirn (AT)
(74) Vertreter: Beder, Jens

(56) Entgegenhaltungen:
- EP-A1- 0 591 021
- WO-A1-2017/018994
- WO-A1-2018/197205
- DE-A1- 102016 210 414
- DE-A1- 102017 109 013
- US-A- 4 213 199
- US-B2- 9 455 791

## Beschreibung

Die Erfindung betrifft ein Beleuchtungssystem zum Übertragen von Informationen, wie Steuersignalen oder Daten, zwischen Komponenten oder innerhalb einer Komponente eines Beleuchtungssystems.

In der Gebäudeautomation empfangen Steuereinrichtungen Informationen in Form von Signalen von Sensoren und/oder senden Steuersignale an Leuchten oder andere Geräte über Kabel oder mittels optischer Verfahren oder Funk-Übertragungsverfahren. Neben Steuer- oder Statussignalen können auch Informationen für eine Parametrierung oder Adressierung von Geräten und systemfremde Daten übertragen werden.

Die DE 10 2011 007 416 A1 offenbart ein Beleuchtungssystem, bei dem Deckenleuchten mit einem Funknetzwerkmodul ausgestattet sind, um für WLANfähige Geräte einen Internet-Zugang bereitzustellen.

Die DE 10 2016 210 414 A1 offenbart ein Betriebsgerät für eine Leuchte, das einen Transponder aufweist, mit dem Konfigurationsinformationen von einem mobilen Sendegerät an das Betriebsgeräts kabellos übertragen werden können.

Die Integration von Antennen für eine Funkübertragung in Komponenten mit metallischen Gehäusen ist aufwändig und externe Antennen oft aus ästhetischen Gründen unerwünscht. Für die kabelgebundene Signalübertragung müssen andererseits zugängliche Anschlüsse und/oder Kabel zwischen den Komponenten oder in derer Komponente vorgesehen werden.

WO 2017/018994 A1 offenbart ein Sensorkommunikationssystem zur Informationsübertragung durch Vibrationen.

Die EP 0 591 021 A1 offenbart ein Fahrzeug, in dem Steuersignale mittels Körperschall übertragen werden.

Die WO 2018/197205 A1 offenbart ein Beleuchtungssystem, bei dem Komponenten des Beleuchtungssystems an einer Tragschiene eines Lichtschienensystems befestigt sind und Informationen zwischen den Komponenten mittels einem optischen Signal innerhalb der Tragschiene übertragen werden.

Die DE 10 2016 210414 A1 offenbart ein Beleuchtungssystem, bei dem Betriebsgeräte von Leuchten einen Transponder für eine kabellose Konfiguration mittels einem tragbaren Sende- und Empfangsgerät aufweisen.

Der Erfindung liegt die Aufgabe zugrunde, ein Beleuchtungssystem zum Übertragen von Information und ein Verfahren zur Übertragung von Informationen in einem Beleuchtungssystem anzugeben, die die beschriebenen Probleme verringern. Aufgabe ist es insbesondere, ein Beleuchtungssystem zum Übertragen von Information und ein Verfahren zum Übertragen von Informationen in einem Beleuchtungssystem bereitzustellen, mit denen Signale ohne die Verwendung von Funkantennen und elektrischen oder optischen Leitern übertragen werden können.

Diese Aufgabe wird mit den Merkmalen der unabhängigen Ansprüche gelöst. Die Erfindung wird durch die Merkmale der abhängigen Ansprüche weitergebildet.

Gemäß der vorliegenden Erfindung erfolgt die Signal- und damit letztlich Datenübertragung mittels Körperschall. Hierzu weist das Beleuchtungssystem zumindest einen Sender zum Senden von Signalen mittels Körperschall und zumindest einen Empfänger zum Empfangen der Signale auf, die über Körperschall vom Sender zum Empfänger übertragen wurden. Körperschall ist Schall, der sich in einem Festkörper ausbreitet, wobei sich die Körperschallwellen in zwei verschiedene Arten (Longitudinalwellen und Transversalwellen) unabhängig voneinander ausbreiten. Der Festkörper wird von einer oder mehreren Komponenten des Beleuchtungssystems und/oder einem Körper, von dem die Komponenten gehalten werden, gebildet.

Der Sender koppelt hierzu entsprechende Schwingungen in einen Festkörper ein. Der Empfänger andererseits ist an einer entfernten Position angeordnet, und kann eine Schwingung in dem Element, mit dem er verbunden ist, detektieren. Dabei müssen der Festkörper, in den der Schall angekoppelt wurde und der Festkörper, an dem der Schall detektiert wird nicht identisch sein, solange eine Übertragung des Körperschalls zwischen diesen beiden Elementen erfolgt.

Der zumindest eine Sender und/oder der zumindest eine Empfänger ist an einem Gehäuse einer Leuchte des Beleuchtungssystems, an einem an dem Gehäuse angebrachten oder zumindest teilweise im Inneren des Gehäuses befindlichen Körperschallleiter oder an einer Tragschiene eines Lichtschienensystems zum Befestigen von Komponenten des Beleuchtungssystems angekoppelt, wobei der Übertragungsweg des Körperschalls von dem Sender zu dem Empfänger zumindest teilweise durch das Gehäuse, den Körperschallleiter oder die Tragschiene gebildet wird.

Das zu übertragende Signal kann ein Steuersignal, wie ein Schaltsignal oder ein Statussignal, das beispielsweise einen Zustand anzeigt, sein. Alternativ oder zusätzlich können mittels des Signals Daten in bekannter Weise durch Impuls- oder andere Modulationsverfahren und/oder mehrere Signale simultan mittels Multiplexverfahren, wie Zeitmultiplex oder Frequenzmultiplex übertragen werden.

Als Sender können Vibrationserreger, dynamische oder elektrostatische Aktoren sowie insbesondere Piezoaktoren und als Empfänger Mikrofone, Tonabnehmer, Beschleunigungssensoren oder Seismometer verwendet werden. Die Signalübertragung mittels Körperschall kann innerhalb einer Komponente des Beleuchtungssystems, wie einer Leuchte und/oder zwischen verschiedenen Komponenten, wie einem Schalter oder Sensor und einer Leuchte erfolgen, wobei das Signal auch über in dem Übertragungsweg befindliche Decken, Wände, Böden und/oder andere strukturelle, den Körperschall leitende Verbindungen (Festkörper) zwischen den Komponenten übertragen werden kann. Das Signal kann ein Ultraschall-Signal sein und/oder eine Sequenz von Impulsen. Der Frequenzbereich des Körperschalls liegt hier vorzugsweise am oberen Ende des Hörbereichs, oder darüber (Ultraschall). Die Impulse können zumindest Frequenzanteile haben, die sich über den Hörbereich, den Ultraschallbereich und/oder den Infraschall erstrecken.

In dem Beleuchtungssystem können mehrere, auch verschiedene Komponenten an der Tragschiene befestigt sein, wobei jede Komponente einen Sender und/oder einen Empfänger aufweist. Auf diese Weise kann das Signal von einer zumindest einen Sender aufweisenden Komponente, wie zum Beispiel einem Bewegungsmelder, an zumindest eine andere, zumindest einen Empfänger aufweisenden Komponente, wie zum Beispiel eine Leuchte ohne die Verwendung von zusätzlichen Leitungen übertragen werden. Für eine bidirektionale Übertragung von Informationen weist jede Komponente sowohl einen Sender als auch einen Empfänger auf.

Die mehreren Komponenten können entlang der Tragschiene an unterschiedlichen Positionen befestigt sein, wobei zumindest eine Komponente der mehreren Komponenten zumindest den Sender und eine Steuereinrichtung zum Steuern der Signalstärke und/oder der Frequenz des von dem Sender gesendeten Signals aufweist und die Steuereinrichtung dazu ausgelegt ist, zumindest einige der mehreren Komponenten verschiedenen Empfängergruppen mit unterschiedlichen Signalstärken und/oder Frequenzen für eine selektive Übertragung des Signals an eine bestimmte Empfängergruppe zu zuordnen. Durch eine solche Zuweisung ist eine "Adressierung" der entsprechenden Empfängergruppe möglich.

Zusätzlich oder alternativ kann das Beleuchtungssystem zumindest eine erste Leuchte, eine zweite Leuchte und einen mit dem Gehäuse der ersten Leuchte und dem Gehäuse der zweiten Leuchte verbundenen Körperschallleiter aufweisen, wodurch Körperschall zwischen dem Gehäuse der ersten Leuchte und dem Gehäuse der zweiten Leuchte übertragen werden kann. Wobei an dem Gehäuse der ersten Leuchte und an dem Gehäuse der zweiten Leuchte jeweils zumindest ein Sender oder Empfänger angekoppelt ist. Der Körperschallleiter kann eine bereits vorhandene Halterung oder eine speziell für die Übertragung des Körperschalls angebrachte Verbindung sein.

Die Signalübertragung durch Körperschall kann zwischen den Leuchten erfolgen. Alternativ kann zumindest ein Sender und/oder Empfänger an dem Körperschallleiter angekoppelt sein, so dass das Signal auch von anderen Komponenten gesendet bzw. empfangen werden kann.

Das Körperschallsignal kann von allen sich im Sendebereich des Senders befindlichen Empfängern empfangen und verarbeitet werden. Alternativ kann eine Adressierung mittels Filter (frequenzselektive Dämpfung) und der Wahl der Frequenz des gesendeten Signals erfolgen, wobei zumindest ein Filter zum Filtern des zwischen dem Sender und dem Empfänger übertragenen Körperschallsignals im Übertragungsweg des Signals von dem zumindest einen Sender zu dem zumindest einen Empfänger angeordnet ist. Das Filter kann als Bandsperre, insbesondere als Kerbfilter (englisch "notch filter") oder als ein bestimmtes Tief-, Hoch- oder Bandpassfilter ausgelegt sein, so dass mit der Wahl der Sendefrequenz bestimmt werden kann, ob das Signal von dem Empfänger empfangen wird.

Zusätzlich oder alternativ kann das von dem zumindest einen Empfänger empfangene und ausgegebene Signal gefiltert werden.

Der Sender und der Empfänger können mit der den Körperschall bzw. die Vibrationen übertragenden Struktur fest/unlösbar verbunden sein. Alternativ kann eine Verbindung zu der den Körperschall bzw. die Vibrationen übertragenden Struktur nur temporär während der Signalübertragung hergestellt werden. Insbesondere kann ein tragbares Sende- und/oder Empfangsgerät den zumindest einen Sender bzw. den zumindest einen Empfänger aufweisen. Dies ermöglicht beispielsweise das Ubertragen von Konfigurationsinformationen an ein zu konfigurierendes Gerät durch ein einfaches Berühren des zumindest einen Empfänger aufweisenden Geräts mit dem Sende-/Empfangsgerät, sodass eine Schallübertragung zwischen den Komponenten des Sende-/Empfangsgeräts und dem zu konfigurieren Gerät möglich ist.

Insbesondere Betriebsgeräte von Leuchten mit Leuchtdioden (LED) weisen oft Steuereinrichtungen auf, welche Steuerdaten für die Einstellung von Betriebsparametern, wie zum Beispiel den maximalen Abgabestrom des Betriebsgeräts an die Leuchtdioden oder die Farbtemperatur, von außen empfangen können. In Beleuchtungssystemen, in denen die Komponenten zum Datenaustausch vernetzt sind, sind die Komponenten mit jeweils einer Steuereinrichtung verbunden, welche unter anderem den Datenaustausch während des Netzwerkbetriebs steuert und durch ihre eindeutige Zuordnung die Komponente im Netzwerk identifiziert. Mittels des tragbaren Sende- und/oder Empfangsgeräts können solche Betriebsparameter und/oder Adressen für die Identifizierung im Netzwerk in einfacher Weise übertragen werden.

Nachfolgend wird die Erfindung anhand der beiliegenden Zeichnungen näher erläutert. Es zeigen:
Fig. 1 ein erstes Ausführungsbeispiel eines Beleuchtungssystems gemäß der vorliegenden Erfindung,
Fig. 2 eine vereinfachte Schaltung einer Leuchte und eines Anwesenheitssensors des in Fig. 1 gezeigten Beleuchtungssystems,
Fig. 3 eine Seitenansicht eines Beleuchtungssystems,
Fig. 4 ein drittes Ausführungsbeispiel eines Beleuchtungssystems gemäß der vorliegenden Erfindung,
Fig. 5 ein viertes Ausführungsbeispiel eines Beleuchtungssystems gemäß der vorliegenden Erfindung, und
Fig. 6 ein vereinfachtes Ablaufdiagramm zur Darstellung des Verfahrens gemäß der vorliegenden Erfindung.

Komponenten mit gleichen Funktionen sind in den Figuren mit gleichen Bezugszeichen gekennzeichnet.

Fig. 1 zeigt eine Seitenansicht eines Lichtschienensystems 1 gemäß der vorliegenden Erfindung. Das Lichtschienensystem 1 ist mit drei Stahlseilen 2..4 (oder Stangen) als Befestigungsmittel an einer Decke 5 eines Raumes montiert und weist eine mit den Stahlseilen 2..4 verbundene Tragschiene 6, vier nach unten strahlende Leuchten 7..10 und drei Anwesenheitssensoren 11..13 auf. Die Leuchten 7..10 und die Anwesenheitssensoren 11..13 sind Komponenten des Lichtschienensystems 1 bzw. des Beleuchtungssystems und werden von der Tragschiene 6 gehalten, in die sie von unten an einer beliebigen Position eingesteckt und fixiert werden. Die verbleibenden, offenen Stellen an der Unterseite der Tragschiene 6 sind mit Abdeckungen verschlossen (nicht gezeigt).

In der Tragschiene 6 verlaufen als Stromschienen ausgebildete elektrische Leitungen (nicht gezeigt), die die eingesteckten und fixierten Komponenten 7..13 elektrisch kontaktieren und die Komponenten 7..13 so mit Energie versorgen. Die Einspeisung der Energie in die Stromschienen erfolgt mittels eines Stromschienen-Einspeisers (nicht gezeigt).

Die Anwesenheitssensoren 11..13 weisen jeweils einen Sender 14..16 zum Senden eines Einschaltsignals auf und die Leuchten 7..10 weisen jeweils einen Empfänger 17..20 zum Empfangen des Einschaltsignals auf, wobei jeder der Sender 14..16 dazu ausgelegt ist, als Einschaltsignal Vibrationen zur Anregung der Tragschiene 6 zu erzeugen, wobei sich die Schwingungen dann entlang der Haupterstreckungsrichtung der Tragschiene 6 ausbreiten und dabei in ihrer Intensität abnehmen. Die Ausbreitungsrichtung ist in Fig. 1 durch die gepunkteten Pfeile angedeutet.

Die Leuchten 7..10 bzw. die Empfänger 17..20 der Leuchten 7..10 sind entlang der Tragschiene 6 so angeordnet, dass ein Empfänger 17..20 Vibrationen bzw. das mittels Körperschall übertragene Einschaltsignal nur von bestimmten Anwesenheitssensoren 11..13 bzw. Sendern 14..16 mit der für die Erkennung nötigen Signalstärke empfängt. In dem in Fig. 1 gezeigten Beispiel empfängt der Empfänger 17 das Einschaltsignal nur von dem Sender 14, der Empfänger 18 nur das von dem Sender 14 gesendete Einschaltsignal und das von dem Sender 15 gesendete Einschaltsignal, der Empfänger 19 nur das von dem Sender 15 gesendete Einschaltsignal und das von dem Sender 16 gesendete Einschaltsignal und der Empfänger 20 nur das von dem Sender 16 gesendete Einschaltsignal. Somit ist sichergestellt, dass nur die einem Anwesenheitssensor 11..13 unmittelbar benachbarten Leuchten 7..10 bei einer von diesem Anwesenheitssensor 11..13 detektierten Anwesenheit einer Person eingeschaltet werden.

Die Stärke des Sendesignals und/oder der Schwellenwert der Signalstärke für die erfolgreiche Detektion eines Einschaltsignals kann bei den Anwesenheitssensoren 11..13 bzw. den Leuchten 7..10 einstellbar sein, um mehr Freiheiten bei der Positionierung der Anwesenheitssensoren 11..13 und Leuchten 7..10 entlang der Tragschiene 6 zu ermöglichen. Alternativ oder zusätzlich können Dämpfungselemente, welche das Einschaltsignal bzw. die Vibrationen dämpfen, an der Tragschiene im Montagebereich der Leuchten 7..10 angebracht werden, um die Ausbreitung des Einschaltsignals zu einer der anderen Leuchten 7..10 zu verhindern.

Es ist auch möglich die Stahlseile 2..4 über Dämpfungselemente mit der Tragschiene 6 und/oder mit der Decke 5 zu verbinden, welche die Übertragung des Einschaltsignals von, beispielsweise dem Sender 15 zu dem Empfänger 17 oder 20 über die Decke 5 verhindern.

Die Leuchten 7..10 schalten sich mit einem Wegfall des Einschaltsignals oder nach einer bestimmten Zeitspanne, welche mit dem Empfang oder Wegfall des Einschaltsignals beginnt, aus.

Die Leuchten 7..10 wie auch die Anwesenheitssensoren 11..13 haben jeweils den gleichen Aufbau hinsichtlich der Elemente zur Informationsübertragung. Fig. 2 zeigt exemplarisch eine vereinfachte Schaltung des Anwesenheitssensors 13 und der Leuchte 10. Der Anwesenheitssensor 13 weist ein PIR-Sensor 21 (englisch Pyroelectric Infrared), eine Steuereinrichtung 22 und den Sender 16 auf. Der PIR-Sensor 21 erfasst sich in einem bestimmten Bereich bewegende Personen und gibt ein entsprechendes Signal an die Steuereinrichtung 22 aus, welche den Sender 16 so ansteuert, dass dieser bei einer erfassten Person das Einschaltsignal an die Leuchten 9 und 10 sendet. Hierfür erzeugt der mit der Tragschiene 6 verbundene Sender 16 Vibrationen, welche sich als Schallwellen innerhalb der Tragschiene 6 ausbreiten.

Die Leuchte 10 weist den mit der Tragschiene 6 verbundenen und die Schallwellen detektierenden Empfänger 20, ein Leuchtmittel 23 und ein Betriebsgerät 24, das für das Leuchtmittel 23 den nötigen Betriebsstrom und/oder die nötige Betriebsspannung erzeugt, auf. Der Sender 20, der ein mikromechanischer Schwingungsaufnehmer (MEMS, "Micro-Electro-Mechanical System"), faseroptischer Vibrationssensor, Kontaktmikrofon, Körperschallmikrofon oder Körperschallabnehmer, wie er für Musikinstrumente verwendet wird, sein kann, erfasst an der Tragschiene 6 die von dem Sender 16 erzeugten Oberflächenschwingungen und gibt ein entsprechendes Signal an das Betriebsgerät 24 bzw. dessen Steuereinrichtung (nicht gezeigt) aus. Die Steuereinrichtung ermittelt basierend auf dem Signal, ob das Einschaltsignal empfangen wurde und steuert das Betriebsgerät 24, so dass der Betriebsstrom bzw. die Betriebsspannung an das Leuchtmittel 23 abgegeben wird, wenn das Einschaltsignal empfangen wurde.

In dem in Fig. 1 gezeigten Beleuchtungssystem weisen die Leuchten 7..10 und die Anwesenheitssensoren 11..13 jeweils einen Empfänger 17..20 oder einen Sender 14..16 auf. Es ist jedoch auch möglich, dass die Leuchten 7..10 und die Anwesenheitssensoren 11..13 sowohl einen Empfänger 17..20 als auch einen Sender 14..16 aufweisen, um ein Statussignal bezüglich des empfangenen Einschaltsignals und/oder des Einschaltzustands senden bzw. empfangen zu können. In entsprechender Weise können selbstverständlich auch weitere Komponenten entweder nur einen Sender, nur einen Empfänger oder beides aufweisen.

Fig. 3 zeigt eine Seitenansicht eines Beleuchtungssystems, bei dem das Einschaltsignal mittels Körperschall auch über die Decke 5 übertragen wird. Das in Fig. 1 gezeigte Beleuchtungssystem umfasst drei Leuchten 25..27, die mit drei Stahlseilen 2..4 als Befestigungsmittel an der Decke 5 montiert sind, sowie einem direkt an der Decke 5 befestigten Anwesenheitssensor 28. Der Anwesenheitssensor 28 weist wie oben beschrieben einen PIR-Sensor, eine Steuereinrichtung (nicht gezeigt) und einen Sender 29 zum Senden eines Einschaltsignals durch Einkopplung von Körperschall in die Decke 5 auf. Die Leuchten 25..27 weisen gegenüber den in Fig. 1 gezeigten Leuchten 7..10 zusätzlich einen Sender in einer mit dem jeweiligen Stahlseil 2..4 verbundenen Sende- und Empfangseinheit 30..32 auf.

Wird eine Person von dem PIR-Sensor des Anwesenheitssensors 28 erfasst, sendet der Sender 29 ein Einschaltsignal an die Leuchten 25..26, wobei der mit der Decke 5 verbundene Sender 29 Vibrationen zur Einkopplung von Schall erzeugt, welcher sich innerhalb der Decke 5 ausbreitet und über das Stahlseil 2 von der Sende- und Empfangseinheit 30 der Leuchte 25 empfangen wird.

Die Leuchte 25 schaltet sich beim Empfangen des von dem Anwesenheitssensor 28 gesendeten Einschaltsignals ein und sendet ein im Vergleich zum empfangenen Einschaltsignal verstärktes Einschaltsignal mittels der Sende- und Empfangseinheit 30 über das Stahlseil 2, die Decke 5 und das Stahlseil 3 an die Leuchte 26. In gleicher Weise wird das Einschaltsignal dann von der Leuchte 26 an die Leuchte 27 weitergeleitet. Die Leuchten 25 und 26 haben somit eine Repeater-Funktion, indem sie das Einschaltsignal verstärken und weiterleiten. In dem in Fig. 3 gezeigten Beleuchtungssystem befindet sich die Decke im Übertragungsweg des Einschaltsignals. Es ist jedoch auch möglich, das Einschaltsignal über Wände, Böden und/oder über zwischen den Leuchten 25..27 angebrachte Halterungen zu übertragen.

Fig. 4 zeigt ein drittes Ausführungsbeispiel eines Beleuchtungssystems gemäß der vorliegenden Erfindung, bei dem Schaltsignale mittels Körperschall innerhalb einer Leuchte und über den Boden übertragen werden. Das in Fig. 4 gezeigte Beleuchtungssystem besteht aus zwei Stehleuchten 33, 34, die jeweils einen ersten Taster 35, 36 zum Ein- und Ausschalten des eigenen Leuchtmittels, einen zweiten Taster 37, 38 zum Ein- und Ausschalten des Leuchtmittels der anderen Leuchte 34, 33, einen Sender 39, 40 zum Senden eines ersten Schaltsignals mittels Körperschall durch die Stehleuchten 33, 34, einen Empfänger 41, 41 zum Empfangen des ersten Schaltsignals und eine Sende- und Empfangseinheit 43, 44 zum Senden eines zweiten Schaltsignals an die jeweils andere Stehleuchte 34, 33 bzw. zum Empfangen eines zweiten Schaltsignals von der jeweils anderen Stehleuchte 34, 33 auf.

Die Betätigung des ersten Schalters 35 der Stehleuchte 33 löst ein Ein- bzw. Ausschalten der Stehleuchte 33 aus, wobei das Schaltsignal mittels Körperschall von dem Sender 39 an den Empfänger 41 gesendet wird. Der Sender 39 koppelt dabei Vibrationen in den oberen Teil des Gehäuses der Stehleuchte 33 ein. Das Betätigen des zweiten Schalters 37 der Stehleuchte 33 löst ein Ein- bzw. Ausschalten der anderen Stehleuchte 34 aus, wobei hierzu das zweite Schaltsignal mittels Körperschall von der Sende- und Empfangseinheit 43 in den unteren Teil des Gehäuses der Stehleuchte 33 über den Boden 45, auf dem beide Stehleuchten 33, 34 stehen, den unteren Teil des Gehäuses der anderen Stehleuchten 34 zu der anderen Sende- und Empfangseinheit 44 gesendet wird. Der Bereich zwischen dem Sender 39 und der Sende- und Empfangseinheit 43 ist bezüglich der Übertragung von Körperschall gedämpft, so dass das zweite Schaltsignal den Empfänger 41 nicht oder nur mit unzureichender Signalstärke erreicht. In gleicher Weise wird auch eine erfolgreiche Übertragung des ersten Schaltsignals von dem Sender 33 an die Sende- und Empfangseinheit 43 unterdrückt.

Das von der Sende- und Empfangseinheit 44 empfangene zweite, akustische Schaltsignal wird als elektrisches Schaltsignal über den bezüglich der Übertragung von Körperschall gedämpften Bereich zwischen der Sende- und Empfangseinheit 44 und dem Sender 40 übertragen und dem Sender 40 zugeführt, der daraufhin das erste Schaltsignal an den Empfänger 42 für das Ein- bzw. Ausschalten der Stehleuchte 34 sendet.

In den beschriebenen Beispielen sind den unterschiedlichen Empfängern 17..20, 30..32, 41..42 bzw. Leuchten 7..10, 25..27, 33..34, d.h. den zu steuernden Komponenten, jeweils kein individuelles Schalt- bzw. Einschaltsignal zugeordnet. Alternativ kann einigen oder allen Komponenten jeweils ein Schalt- bzw. Einschaltsignal mit einer individuellen Frequenz, Impulsfolge oder Signatur, die empfängerseitig detektierbar ist, zugeordnet werden, um die Komponenten separat ansprechen zu können. Es ist auch möglich, den Komponenten Adressen zu zuweisen und die jeweilige Adresse mit dem Schalt- bzw. Einschaltsignal zu übertragen.

Fig. 5 zeigt ein viertes Ausführungsbeispiel eines Beleuchtungssystems gemäß der vorliegenden Erfindung, bei dem Daten zur Parametrierung, Konfiguration und/oder Adressierung von Komponenten mittels Körperschall übertragen werden. Das in Fig. 5 gezeigte Beleuchtungssystem weist eine mit einem Stahlseil 46 als Befestigungsmittel an der Decke 5 montierte Leuchte 47, eine in der Decke 5 montierte Leuchte 47 und ein mobiles Lese- und Schreibgerät 49 auf.

Das Lese- und Schreibgerät 49 dient dazu, Parametrierung, Konfiguration und/oder Adressierung-Daten an die Leuchten 47 und 48 zu übertragen und ggf. auch abzufragen. Die Leuchten 47 und 48 wie auch das Lese- und Schreibgerät 49 weisen hierzu jeweils eine Sende- und Empfangseinheit 50, 51 bzw. 52 zum Senden und Empfangen der Daten mittels Körperschall auf. Die Sende- und Empfangseinheit 52 ist über ein Kabel 53 mit dem Lese- und Schreibgerät 49 verbunden, welches einen berührungsempfindlichen Bildschirm 54 zur Auswahl der zu übertragenden bzw. abzufragenden Daten durch den Nutzer/Monteur aufweist.

Für eine Übertragung der Daten zwischen dem Lese- und Schreibgerät 49 und der Leuchte 47 oder 48 hält der Monteur die Sende- und Empfangseinheit 52 des Lese- und Schreibgeräts 49 mit direktem Kontakt an die Leuchte 47 bzw. 48, so dass sich diese berühren. Alternativ kann, wenn die mit der Leuchte 47, 48 verbundene Struktur (z.B. die Decke 5, Stahlseil 46) eine ausreichend gute Übertragung des Körperschalls auf die Leuchte 47, 48 ermöglicht, die Sende- und Empfangseinheit 52 des Lese- und Schreibgeräts 49 an diese Struktur gehalten werden. Für das Abhängen der Leuchte 47 können auch Seile aus anderen Materialien verwendet werden, wobei die zu übertragenden bzw. zu dämpfenden Frequenzen über die Auswahl der Materialart zusammen mit der Konstruktion (Seilspannung, Materialkonstanten und Geometrie) einstell- bzw. bestimmbar sind.

Die Position der Sende- und Empfangseinheit 50, 51 kann an der Leuchte 47, 48 markiert sein, so dass der Monteur die Sende- und Empfangseinheit 52 des Lese- und Schreibgeräts direkt an diese Stelle halten kann, um eine gute Signalübertragung zu ermöglichen. Zudem kann zumindest eine der Leuchten 47 oder 48 dazu ausgelegt sein, auch die beschriebenen Schaltsignale mittels der Sende- und Empfangseinheit 50, 51 zu empfangen und zu verarbeiten. Somit sind für die Übertragung von Schaltsignalen und Konfigurierungsinformationen keine zusätzlichen Anschlüsse oder Leitungen nötig.

Das Lese- und Schreibgerät 49 kann dazu verwendet werden, die Übertragung der Schallsignale zu bewerten, wobei das Signal mittels der mobilen Sende- und Empfangseinheiten 52 an einer gewünschten Stelle des Beleuchtungssystems oder Raums erfasst und bezüglich der Signalstärke und/oder der Signalfehler durch einen Vergleich mit einem Referenzsignal ausgewertet wird. Diese Informationen können für die Wahl des Montageortes der Sender 14..16, 29 bzw. der Empfänger 17..20, 30..32 und/oder für die Wahl der Stärke und/oder Frequenz des gesendeten Signals genutzt werden.

Daten, Schaltbefehle, Statusmeldungen und/oder Adressen können durch Modulation eines Träger-Schallsignals (Multiplikation von Träger- und Informationssignal) übertragen werden. Alternativ oder zusätzlich kann die Informationscodierung mittels Pulsen, Chirps (einer zeitlichen Zu- oder Abnahme der Frequenz) und/oder Stufenfunktionen erfolgen.

Das Schallsignal kann über mehrere Tragschienen 6 hinweg übertragen werden, wobei die Tragschienen 6 körperschall-leitend miteinander verbundenen sind oder über Repeater. An den Tragschienen 6 können auch Repeater angeordnet sein, die nur Schallsignale, die eine bestimmte Frequenz oder Signatur aufweisen, in einer Tragschiene 6 weiterleiten bzw. verstärken und/oder die anderen Schallsignale aktiv dämpfen, z.B. durch die Erzeugung eines gegenphasigen Signals, was eine Steuerung der Signalausbreitung ermöglicht. Alternativ oder zusätzlich zur aktiven Steuerung kann die Signalausbreitung passiv durch den gezielten Einsatz von Elementen in der Tragschiene, welche den Körperschall dämpfen bzw. gut übertragen, vom Monteur oder Hersteller gesteuert werden, wobei die Intensität der Übertragung bzw. Filterung (Amplitude und/oder Frequenz) stufenweise oder stufenlos mittels einem verstell- oder tauschbaren Spannelement, welches das Übertragung- bzw. Filterelement an die Tragschiene ankoppelt, einstellbar sein kann. Beispielsweise kann die Spannung eines den Körperschall übertragenden Seils entsprechend der gewünschten Signalübertragung eingestellt werden.

Eine Signalübertragung kann auch nur innerhalb eines Gerätes (Leuchte) erfolgen, wobei der Sender 14..16, 29 und der Empfänger 17..20, 30..32 im oder am Gerät, beispielsweise am Gehäuse des Geräts, angeordnet sind. Bei der Signalübertragung zwischen Geräten, wie Schaltern, Sensoren und Leuchten müssen die Sender 14..16, 29 und Empfänger 17..20, 30..32 nicht Bestandteil des Geräts sein, sondern können extern angeordnet und über Kabel mit dem Gerät verbunden sein.

Das Schallsignal bzw. die Vibrationen können zur Energieversorgung auf der Empfängerseite genutzt werden, um beispielsweise kleine Sensoren zu betreiben oder Geräte, wie Leuchten, im stromlosen Zustand zu konfigurieren bzw. Daten hierzu an sie zu übertragen und zu speichern.

In Fig. 6 ist ein stark vereinfachtes Ablaufdiagramm dargestellt, das die einzelnen, in Bezug auf das dargestellte System bereits im Detail erläuterten Schritte bei der Durchführung des oben ausführlich beschriebenen Verfahrens zeigt.

## Patentansprüche

1. Beleuchtungssystem zum Übertragen von Information mittels Körperschall mittels eines Übertragungswegs des Körperschalls von einem Sender zu einem Empfänger, aufweisend den Sender (14..16, 39..40) zum Senden von Signalen mittels Körperschall und
den Empfänger (17..20, 41..42) zum Empfangen der durch den Körperschall übertragenen Signale des Senders (14..16, 39..,40),
**dadurch gekennzeichnet, dass**
a) das Beleuchtungssystem eine Leuchte (7..10, 33..34) mit einem Gehäuse aufweist und der Sender (14..16, 39..40) und/oder der Empfänger (17..20, 41..42)
aa) an dem Gehäuse der Leuchte (7..10, 33..34) des Beleuchtungssystems angekoppelt ist, wobei der Übertragungsweg des Signals von dem Sender (14..16, 39..40) zu dem Empfänger (17..20, 41..42) zumindest teilweise durch das Gehäuse gebildet ist, oder
bb) an dem Gehäuse der Leuchte angebrachten oder zumindest teilweise im Inneren des Gehäuses befindlichen Körperschallleiter angekoppelt ist, wobei der Übertragungsweg des Signals von dem Sender (14..16, 39..40) zu dem Empfänger (17..20, 41..42) zumindest teilweise durch den Körperschallleiter gebildet ist,
oder
b) das Beleuchtungssystem ein Lichtschienensystem (1) mit einer Tragschiene (6) zum Befestigen von Komponenten des Beleuchtungssystems aufweist und der Sender (14..16, 39..40) und/oder der Empfänger (17..20, 41..42) an die Tragschiene angekoppelt ist, wobei
der Übertragungsweg des Signals von dem Sender (14..16, 39..40) zu dem Empfänger (17...20, 41..42) zumindest teilweise durch die Tragschiene (6) gebildet ist.

2. Beleuchtungssystem nach Anspruch 1, wobei
das Beleuchtungssystem gemäß b) mehrere Komponenten aufweist, die an der Tragschiene befestigt sind und jede Komponente einen Sender (14..16, 39..40) zum Senden von Signalen mittels Körperschall und/oder Empfänger (17..20, 41..42) zum Empfangen der durch den Körperschall übertragenen Signale aufweist.

3. Beleuchtungssystem nach Anspruch 1, wobei
das Beleuchtungssystem gemäß aa) eine weitere Leuchte (7..10, 33..34) mit einem Gehäuse und einen mit dem Gehäuse der Leuchte (7..10, 33..34) und dem Gehäuse der weiteren Leuchte (7..10, 33..34) verbundenen Körperschallleiter aufweist, wobei
an dem Gehäuse der weiteren Leuchte (7..10, 33..34) der Sender (14..16, 39..40) oder ein weiterer Sender zum Senden von Signalen mittels Körperschall und/oder der Empfänger (17..20, 41..42) oder ein weiterer Empfänger zum Empfangen der durch den Körperschall übertragenen Signale angekoppelt ist.

4. Beleuchtungssystem nach Anspruch 3, wobei
zumindest einer der Sender (14..16, 39..40) des Beleuchtungssystems und/oder einer der Empfänger (17..20, 41..42) des Beleuchtungssystems an den die Gehäuse verbindenden Körperschallleiter angekoppelt ist.

5. Beleuchtungssystem nach einem der Ansprüche 1 bis 4, aufweisend
zumindest ein im Übertragungsweg des Signals angeordneter Filter zum Filtern des übertragenen Signals.

6. Beleuchtungssystem nach einem der Ansprüche 1 bis 5, aufweisend
zumindest ein Filter zum Filtern des empfangenen Signals.

7. Beleuchtungssystem nach einem der Ansprüche 1 bis 6, aufweisend
ein tragbares Sende- und/oder Empfangsgerät (49), das eine Sende- und Empfangseinheit (52) aufweist, wobei
die Sende- und Empfangseinheit dazu eingerichtet ist Signale mittels Körperschall zu senden und zu empfangen.

8. Verfahren zum Übertragen von Information mittels Körperschall mittels eines Übertragungswegs des Körperschalls von einem Sender zu einem Empfänger in einem Beleuchtungssystem, mit den Schritten:
Senden eines Signals mittels Körperschall durch den Sender (14..16, 39..40) und
Empfangen des von dem Sender (14..16, 39..40) gesendeten, durch Körperschall übertragenen Signals von dem Empfänger (17..20, 41..42),
**dadurch gekennzeichnet, dass**
a) das Beleuchtungssystem eine Leuchte (7..10, 33..34) mit einem Gehäuse aufweist und
der Sender (14..16, 39..40) und/oder der Empfänger (17..20, 41..42) bei der Übertragung von Information des Signals
aa) an dem Gehäuse der Leuchte (7..10, 33..34) des Beleuchtungssystems angekoppelt ist, wobei der Übertragungsweg des Signals von dem Sender (14..16, 39..40) zu dem Empfänger (17..20, 41..42) zumindest teilweise durch das Gehäuse gebildet ist, oder
bb) an einem an dem Gehäuse der Leuchte angebrachten oder zumindest teilweise im Inneren des Gehäuses befindlichen Körperschallleiter angekoppelt ist, wobei der Übertragungsweg des Signals von dem Sender (14..16, 39..40) zu dem Empfänger (17..20, 41..42) zumindest teilweise durch den Körperschallleiter gebildet ist,
oder
b) das Beleuchtungssystem ein Lichtschienensystems (1) mit einer Tragschiene (6) zum Befestigen von Komponenten des Beleuchtungssystems aufweist und der eine Sender (14..16, 39..40) und/oder der eine Empfänger (17..20, 41..42) bei der Übertragung der Information an der Tragschiene (6) angekoppelt ist, wobei
der Übertragungsweg des Signals von dem Sender (14..16, 39..40) zu dem Empfänger (17..20, 41..42) zumindest teilweise durch die Tragschiene (6) gebildet wird.

## Claims

1. A lighting system for transmitting information by means of structure-borne sound via a structure-borne sound transmission path from a transmitter to a receiver, comprising a transmitter (14 .. 16, 39 .. 40) for transmitting signals by means of structure-borne sound and a receiver (17 .. 20, 41 .. 42) for receiving the signals of the transmitter (14 .. 16, 39 .. 40) transmitted by means of structure-borne sound, **characterized in that**
a) the lighting system comprises a luminaire (7 .. 10, 33 .. 34) having a housing, and the transmitter (14 .. 16, 39 .. 40) and/or the receiver (17 .. 20, 41 .. 42)
aa) is coupled to the housing of the luminaire (7 .. 10, 33 .. 34) of the lighting system, wherein the transmission path of the signal from the transmitter (14 .. 16, 39 .. 40) to the receiver (17 .. 20, 41 .. 42) is at least partially formed by the housing, **or**
bb) is coupled to a structure-borne sound conductor which is attached to or at least partially located inside the housing of the luminaire, wherein the transmission path of the signal from the transmitter (14 .. 16, 39 .. 40) to the receiver (17 .. 20, 41 .. 42) is at least partially formed by the structure-borne sound conductor,
**or**
b) the lighting system is a track lighting system (1) comprising a support rail (6) for mounting components of the lighting system, and the transmitter (14 .. 16, 39 .. 40) and/or the receiver (17 .. 20, 41 .. 42) is coupled to the support rail, wherein the transmission path of the signal from the transmitter (14 .. 16, 39 .. 40) to the receiver (17 .. 20, 41 .. 42) is at least partially formed by the support rail (6).

2. The lighting system according to claim 1, wherein the lighting system according to feature b) comprises multiple components mounted on the support rail, each component comprising a transmitter (14 .. 16, 39 .. 40) for transmitting signals by means of structure-borne sound and/or a receiver (17 .. 20, 41 .. 42) for receiving the signals transmitted by means of structure-borne sound.

3. The lighting system according to claim 1, wherein the lighting system according to feature aa) comprises a further luminaire (7 .. 10, 33 .. 34) having a housing, and a structure-borne sound conductor connected to the housing of the luminaire (7 .. 10, 33 .. 34) and to the housing of the further luminaire (7 .. 10, 33 .. 34), wherein the transmitter (14 .. 16, 39 .. 40) or an additional transmitter for transmitting signals by means of structure-borne sound, and/or the receiver (17 .. 20, 41 .. 42) or an additional receiver for receiving the signals transmitted by means of structure-borne sound, is coupled to the housing of the further luminaire (7 .. 10, 33 .. 34).

4. The lighting system according to claim 3, wherein at least one of the transmitters (14 .. 16, 39 .. 40) of the lighting system and/or at least one of the receivers (17 .. 20, 41 .. 42) of the lighting system is coupled to the structure-borne sound conductor connecting the housings.

5. The lighting system according to any one of claims 1 to 4, comprising at least one filter arranged in the transmission path of the signal for filtering the transmitted signal.

6. The lighting system according to any one of claims 1 to 5, comprising at least one filter for filtering the received signal.

7. The lighting system according to any one of claims 1 to 6, comprising a portable transmission and/or reception device (49) having a transmission and reception unit (52), wherein the transmission and reception unit is configured to transmit and receive signals by means of structure-borne sound.

8. A method for transmitting information by means of structure-borne sound via a structure-borne sound transmission path from a transmitter to a receiver in a lighting system, comprising the steps of:
- transmitting a signal by means of structure-borne sound with the transmitter (14 .. 16, 39 .. 40); **and**
- receiving, by the receiver (17 .. 20, 41 .. 42), the signal transmitted by the transmitter (14 .. 16, 39 .. 40) via structure-borne sound,
**characterized in that**
a) the lighting system comprises a luminaire (7 .. 10, 33 .. 34) having a housing, and during the transmission of the information the transmitter (14 .. 16, 39 .. 40) and/or the receiver (17 .. 20, 41 .. 42)
aa) is coupled to the housing of the luminaire (7 .. 10, 33 .. 34) of the lighting system, wherein the transmission path of the signal from the transmitter (14 .. 16, 39 .. 40) to the receiver (17 .. 20, 41 .. 42) is at least partially formed by the housing, **or**
bb) is coupled to a structure-borne sound conductor attached to or at least partially located inside the housing of the luminaire, wherein the transmission path of the signal from the transmitter (14 .. 16, 39 .. 40) to the receiver (17 .. 20, 41 .. 42) is at least partially formed by the structure-borne sound conductor,
**or**
b) the lighting system is a track lighting system (1) comprising a support rail (6) for mounting components of the lighting system, and during the transmission of the information the transmitter (14 .. 16, 39 .. 40) and/or the receiver (17 .. 20, 41 .. 42) is coupled to the support rail (6), wherein the transmission path of the signal from the transmitter (14 .. 16, 39 .. 40) to the receiver (17 .. 20, 41 .. 42) is at least partially formed by the support rail (6).

## Revendications

1. **Système d'éclairage destiné à transmettre des informations par bruit solidien via un trajet de transmission du bruit solidien d'un émetteur à un récepteur,** comprenant un émetteur (14 .. 16, 39 .. 40) pour émettre des signaux par bruit solidien et un récepteur (17 .. 20, 41 .. 42) pour recevoir les signaux de l'émetteur (14 .. 16, 39 .. 40) transmis par bruit solidien, **caractérisé en ce que**
a) le système d'éclairage comprend un luminaire (7 .. 10, 33 .. 34) ayant un boîtier, et l'émetteur (14 .. 16, 39 .. 40) et/ou le récepteur (17 .. 20, 41 .. 42)
aa) est couplé au boîtier du luminaire (7 .. 10, 33 .. 34) du système d'éclairage, le trajet de transmission du signal de l'émetteur (14 .. 16, 39 .. 40) au récepteur (17 .. 20, 41 .. 42) étant formé au moins en partie par le boîtier, ou
bb) est couplé à un conducteur de bruit solidien fixé sur le boîtier du luminaire ou situé au moins en partie à l'intérieur du boîtier, le trajet de transmission du signal de l'émetteur (14 .. 16, 39 .. 40) au récepteur (17 .. 20, 41 .. 42) étant formé au moins en partie par le conducteur de bruit solidien,
**ou**
b) le système d'éclairage est un système de rail d'éclairage (1) comportant un rail porteur (6) pour la fixation de composants du système d'éclairage, et l'émetteur (14 .. 16, 39 .. 40) et/ou le récepteur (17 .. 20, 41 .. 42) est couplé au rail porteur, le trajet de transmission du signal de l'émetteur (14 .. 16, 39 .. 40) au récepteur (17 .. 20, 41 .. 42) étant formé au moins en partie par le rail porteur (6).

2. **Système d'éclairage selon la revendication 1,** dans lequel le système d'éclairage selon la variante b) comprend plusieurs composants fixés sur le rail porteur, chaque composant comprenant un émetteur (14 .. 16, 39 .. 40) pour émettre des signaux par bruit solidien et/ou un récepteur (17 .. 20, 41 .. 42) pour recevoir les signaux transmis par bruit solidien.

3. **Système d'éclairage selon la revendication 1,** dans lequel le système d'éclairage selon la variante aa) comprend un autre luminaire (7 .. 10, 33 .. 34) ayant un boîtier et un conducteur de bruit solidien relié au boîtier du luminaire (7 .. 10, 33 .. 34) et au boîtier de l'autre luminaire (7 .. 10, 33 .. 34), **dans lequel** l'émetteur (14 .. 16, 39 .. 40) ou un émetteur supplémentaire pour émettre des signaux par bruit solidien, et/ou le récepteur (17 .. 20, 41 .. 42) ou un récepteur supplémentaire pour recevoir les signaux transmis par bruit solidien, est couplé au boîtier de l'autre luminaire (7 .. 10, 33 .. 34).

4. **Système d'éclairage selon la revendication 3,** dans lequel au moins l'un des émetteurs (14 .. 16, 39 .. 40) du système d'éclairage et/ou au moins l'un des récepteurs (17 .. 20, 41 .. 42) du système d'éclairage est couplé au conducteur de bruit solidien reliant les boîtiers.

5. **Système d'éclairage selon l'une des revendications 1 à 4,** comprenant au moins un filtre disposé dans le trajet de transmission du signal pour filtrer le signal transmis.

6. **Système d'éclairage selon l'une des revendications 1 à 5,** comprenant au moins un filtre pour filtrer le signal reçu.

7. **Système d'éclairage selon l'une des revendications 1 à 6,** comprenant un dispositif portable d'émission et/ou de réception (49) qui comporte une unité d'émission et de réception (52), l'unité d'émission et de réception étant configurée pour émettre et recevoir des signaux par bruit solidien.

8. **Procédé de transmission d'informations par bruit solidien via un trajet de transmission du bruit solidien d'un émetteur à un récepteur dans un système d'éclairage,** comprenant les étapes consistant à :
- émettre un signal par bruit solidien au moyen de l'émetteur (14 .. 16, 39 .. 40) ; **et**
- recevoir, par le récepteur (17 .. 20, 41 .. 42), le signal émis par l'émetteur (14 .. 16, 39 .. 40) et transmis par bruit solidien,
**caractérisé en ce que**
a) le système d'éclairage comprend un luminaire (7 .. 10, 33 .. 34) ayant un boîtier, et lors de la transmission des informations l'émetteur (14 .. 16, 39 .. 40) et/ou le récepteur (17 .. 20, 41 .. 42)
aa) est couplé au boîtier du luminaire (7 .. 10, 33 .. 34) du système d'éclairage, le trajet de transmission du signal de l'émetteur (14 .. 16, 39 .. 40) au récepteur (17 .. 20, 41 .. 42) étant formé au moins en partie par le boîtier, **ou**
bb) est couplé à un conducteur de bruit solidien fixé sur le boîtier du luminaire ou situé au moins en partie à l'intérieur du boîtier, le trajet de transmission du signal de l'émetteur (14 .. 16, 39 .. 40) au récepteur (17 .. 20, 41 .. 42) étant formé au moins en partie par le conducteur de bruit solidien,
**ou**
b) le système d'éclairage est un système de rail d'éclairage (1) comportant un rail porteur (6) pour la fixation de composants du système d'éclairage, et **lors de la transmission des informations ledit émetteur** (14 .. 16, 39 .. 40) **et/ou ledit récepteur** (17 .. 20, 41 .. 42) est couplé au rail porteur (6), le trajet de transmission du signal de l'émetteur (14 .. 16, 39 .. 40) au récepteur (17 .. 20, 41 .. 42) étant formé au moins en partie par le rail porteur (6).
